# EUROPÄISCHE PATENTSCHRIFT

(11) **EP 0 460 256 B1**
(45) Veröffentlichungstag und Bekanntmachung des Hinweises auf die Patenterteilung: **05.10.1994**
(21) Anmeldenummer: 90110687.2
(22) Anmeldetag: 06.06.1990
(51) Int. Cl.: G09F 3/00

(54) **Signierelement und Verfahren zu dessen Herstellung sowie zugehörige Einschlagvorrichtung**
Marking element, method for manufacturing same and hammering device for its attachement
Dispositif de marquage, méthode de fabrication et dispositif pour son enfoncement

(43) Veröffentlichungstag der Anmeldung: 11.12.1991
(62) Teilanmeldung aus: 93113872.1
(73) Patentinhaber: Latschbacher, Kajetan, A-4484 Kronstorf (AT); Latschbacher, Klaus, Dipl.-Ing., A-4484 Kronstorf (AT)
(72) Erfinder: Latschbacher, Kajetan, A-4484 Kronstorf (AT); Latschbacher, Klaus, Dipl.-Ing., A-4484 Kronstorf (AT)
(74) Vertreter: Abel, Martin, Dipl.-Ing.

(56) Entgegenhaltungen:
- DE-A- 3 640 039
- DE-U- 8 904 284
- DE-U- 9 000 653
- FR-A- 2 638 555
- GB-A- 2 075 464

## Beschreibung

Die Erfindung betrifft ein Signierelement zum Kennzeichnen bzw. Numerieren von Holz, insbesondere von Baumstämmen, nach der Gattung des Anspruchs 1 sowie ein Verfahren zur Herstellung derartiger Signierelemente und eine Einschlagvorrichtung zum Anbringen der Signierelemente am zu signierenden Holz.

Beispielsweise aus der GB-A-2075464 oder der FR-A-2638555 bekannte Signierelemente, die häufig auch als sogenannte Signierplättchen bezeichnet werden, verwendet man, um Holz mit einer bleibenden Signatur zu versehen, so daß eine nachfolgende Manipulation des Holzes unter Berücksichtigung der Signatur erfolgen kann. Beispielsweise kann mit den Signierelementen eine Durchnumerierung von Holzabschnitten gefällter Bäume erfolgen, um die Zusammenstellung von an Abnehmer abzugebenden Liefereinheiten ohne nochmalige Datenerfassung zu ermöglichen. Häufiger Abnehmer ist die Papier-, Zellstoff- und Plattenindustrie, die das Holz zu Papier, Zellstoff oder Platten weiterverarbeitet. Vor dieser Verarbeitung müssen die Signierelemente, sofern sie aus Metall bestehen, allerdings wieder vom Holz entfernt werden, da ansonsten Messer und Sägen der Verarbeitungsmaschinen beschädigt werden. Bei Verwendung von Signierelementen aus Kunststoff erleidet die Papier-, Zellstoff- und Plattenindustrie durch Fremdteile und Schlierbildung nicht akzeptable Qualitätseinbußen. Das Entfernen der Signierelemente ist jedoch sehr zeitaufwendig und kann überdies häufig nur unvollständig geschehen, da die durch Einschlagen fest im Holz verankerten Befestigungsteile der Signierelemente nicht selten abbrechen und im Holz als störende Rückstände verbleiben. Ein weiteres Problem, nämlich das Umweltproblem, tritt bei der zig-millionenfachen Verwendung der Metallplättchen und vor allem der Kunststoffplättchen zutage, sofern diese nicht aus einem bei der Holzverarbeitung lösbaren Kunststoff bestehen.

Weiterhin ist aus der DE-A-3640039 ein solches Signierelement bzw. Etikettier-Plättchen bekannt, bei dem ein plättchenförmiger Signierkörper aus Zellstoff und ein Befestigungsteil aus Holz besteht, das nach Art eines Nagels in ein Loch des Signierkörpers eingeschlagen wird. Der Kopf steht dabei über. Maßnahmen zur Erzielung der erforderlichen Festigkeit dieses Plättchens sind nicht vorgesehen, und es besteht die Gefahr, daß ein derartiges aus Zellstoff und Holz bestehendes Plättchen beim Einschlagen bricht.

Der vorliegenden Erfindung liegt daher die Aufgabe zugrunde, ein Signierelement gemäß der eingangs genannten Art zu schaffen, das bei der Weiterverarbeitung des gekennzeichneten Holzes, insbesondere zu Papier, Zellstoff oder Platten, jeden Störfaktor ausschließt und keine Umweltprobleme aufwirft und das dennoch eine ausreichende Festigkeit für das Einschlagen in das zu kennzeichnende Holz aufweist.

Diese Aufgabe wird erfindungsgemäß durch die kennzeichnenden Merkmale des Anspruchs 1 gelöst.

Da die Signierelemente vollständig aus Holzmaterial bestehen, erübrigt es sich, sie vor der Weiterverarbeitung des signierten Holzes aus diesem zu entfernen, und sie können problemlos und ohne Einschränkung mitverarbeitet werden. Man spart demnach erheblich Zeit bei der Vorbereitung des weiterzuverarbeitenden Holzes, und insbesondere bei nachfolgender Papier- und Zellstoffherstellung treten keine Qualitätseinbußen auf.

Durch die formschlüssige und vollständige Aufnahme der Halterungspartie des Befestigungsteils im Signierkörper ergibt sich eine ebene Außenfläche, die gut ablesbar ist und die das Signierelement weitgehend vor Beschädigungen oder versehentlichem Abschlagen schützt.

Weiterhin lassen sich durch den erfindungsgemäßen Faserverlauf hohe Festigkeitswerte für das Signierelement erzielen, so daß es auch bei einer erhöhten Beanspruchung, z.B. beim Einwirken eines Hammerschlages zur Verankerung in einem zu signierenden Holz, nicht beschädigt wird. Da der Faserverlauf in den Befestigungsstellen in Befestigungsrichtung und damit in Längsrichtung der Befestigungsteile angeordnet ist, werden die Fasern beim Einschlagen in das zu kennzeichnende Holz im wesentlichen nur auf Druck beansprucht, so daß sie hoher Beanspruchung standhalten können. Da die Fasern im Signierkörper rechtwinklig oder im wesentlichen rechtwinklig zu denen der Befestigungsteile verlaufen, ist die Widerstandsfähigkeit gegen von der Signierseite her ausgeübte Beanspruchung besonders hoch.

Vorteilhafte Weiterbildungen der Erfindung sind in den Unteransprüchen aufgeführt.

Die Weiterbildungen gemäß Anspruch 2 ermöglichen eine einfache Anpassung der Gestalt der Befestigungsteile an die jeweiligen Gegebenheiten. Wenn die Befestigungsteile mit dem Signierkörper verklebt werden, verwendet man vorzugsweise einen bei der Papierherstellung nicht störenden Klebstoff. Besonders vorteilhaft ist jedoch eine Preßverbindung zwischen den einzelnen separaten Holzbauteilen, da sie keinerlei zusätzliche Fügemittel erfordert.

Die Weiterbildungen gemäß den Ansprüche 3 bis 7 beziehen sich auf bevorzugte Möglichkeiten der Ausgestaltung von Signierkörper und Befestigungsteilen sowie der zwischen diesen Bauteilen gewählten Befestigungsart.

Bei einem vorteilhaften Herstellungsverfahren wird das zur Gestaltung eines Signierelements vorgesehene Holzmaterial insbesondere im Bereich der ins zu signierende Holz zuerst einzuschlagenden Verankerungsenden der Befestigungsteile schockartig sehr rasch erwärmt, vorzugsweise im Rahmen eines mechanischen Schleif- oder Polierprozesses oder mit heißem Glätteisen, so daß aus dem Holzmaterial pastöse holzeigene Harze freigesetzt werden, die nach anschließender Abkühlung eine Oberflächenvergütung und -glätte ergeben, die wesentlich größer ist als die des zu kennzeichnenden Holzes, so daß ein Einschlagen der Befestigungsteile in praktisch alle Holzarten möglich ist.

Um insbesondere auch in hart gefrorenes Holz ein beschädigungsfreies Verankern der aus Holzmaterial bestehenden Signierelemente zu gewährleisten, wird als Verankerungshilfsmittel eine Einschlagvorrichtung angegeben, die über einen Schlagkopf verfügt, an dem ein Signierelement derart lösbar anbringbar ist, daß die vorhandenen Befestigungsteile in Schlagrichtung vom Schlagkopf wegragen. Diese Vorrichtung zeichnet sich dadurch aus, daß für jedes Befestigungsteil mindestens ein Schneidelement vorhanden ist, das in seiner Ausgangsstellung dem Befestigungsteil mit einer Schneidpartie in Schlagrichtung vorgelagert ist, welche Schneidpartie bei entgegen der Schlagrichtung auf sie wirkender Kraftbeaufschlagung seitlich aus dem Schlagweg des Befestigungsteils und insbesondere auch des Signierkörpers herausbewegbar ist, derart, daß bei der Durchführung eines Signierschlages zunächst die Schneidpartie eine insbesondere schlitzförmige Aufnahmevertiefung in das zu signierende Holz einbringt, um sich im weiteren Verlauf der Schlagbewegung aus dem genannten Schlagweg zu entfernen, wobei und/oder wonach das Befestigungsteil in die Aufnahmevertiefung eindringt.

Die Erfindung wird nachfolgend anhand der beiliegenden Zeichnung näher erläutert. Darin zeigen jeweils in vergrößerter Darstellung:
- Fig. 1: eine erste Bauform eines Signierelementes in perspektivischer Darstellung, wobei ein Befestigungsteil in vom Signierkörper getrennten Zustand abgebildet ist,
- Fig. 2 und 3: vorteilhafte Ausführungsformen von Befestigungsarten zwischen den Befestigungsteilen und dem Signierkörper in einer Vorderansicht entsprechend Pfeil III aus Fig. 1,
- Fig. 4: eine weitere Ausführungsform eines aus separaten Teilen bestehenden Signierelementes in perspektivischer Darstellung, wobei der eine Eckenbereich zur Darstellung der Befestigungsform des Befestigungsteiles aufgebrochen ist,
- Fig. 5: ein Signierelement mit bevorzugter Anbringungsweise der Befestigungsteile,
- Fig. 6: einen als Schichtkörper ausgestalteten Signierkörper in perspektivischer Darstellung ohne Abbildung von Befestigungsteilen,
- Fig. 7: ein einstückiges, leistenförmiges Signierelement,
- Fig. 8: eine Einschlagvorrichtung zum Signieren von Holz mit Signierelementen in Seitenansicht, teilweise aufgebrochen,
- Fig. 9: eine Vorderansicht der Einschlagvorrichtung aus Fig. 8 mit Blickrichtung gemäß Pfeil IX,
- Fig. 10: einen Querschnitt durch den Schlagkopf der Einschlagvorrichtung aus Fig. 8 gemäß Schnittlinie X-X,
- Fig. 11: eine weitere Ausführungsform der Einschlagvorrichtung in Seitenansicht und in zwei verschiedenen Ebenen teilweise aufgebrochen,
- Fig. 12: die Einschlagvorrichtung aus Fig. 11 in Vorderansicht mit Blickrichtung gemäß Pfeil XII und
- Fig. 13: einen Querschnitt durch den Schlagkopf der Einschlagvorrichtung aus Fig. 11 gemäß Schnittlinie XIII-XIII.

Die in den Figuren 1 bis 7 abgebildeten Signierelemente dienen zum Signieren und insbesondere zum Kennzeichnen oder Numerieren von Holz. Dabei ist vor allem an die Signierung von Baumstämmen od.dgl. oder Teilen von diesen gedacht. Jedes Signierelement 1 verfügt über einen Signierkörper 2, der bei allen dargestellten Ausführungsformen plättchen- oder plattenförmig ausgebildet ist. Unabhängig davon soll die Erfindung aber alle Formen von Signerkörpern umfassen, z.B. scheibenförmige Signierkörper oder Signierkörper von unregelmäßiger Form. Jeder Signierkörper 2 verfügt über eine Signaturseite 3, an der eine noch zu erläuternde in den Fig. 1 und 7 beispielhaft angedeutete Signatur 4 angeordnet ist. An einer Befestigungsseite 5, die sich bei den Fig. 1 bis 6 an der der Signaturseite entgegengesetzten Signierkörperseite befindet, während sie in Fig. 7 einem Randbereich des Signierkörpers zugeordnet ist, ist mindestens ein Befestigungsteil 6 zugeordnet, wobei es sich zweckmäßigerweise wie in den Fig. 1 bis 6 um mehrere solcher Befestigungsteile 6 handelt. Die Befestigungsteile 6 sind im fertigen Zustand des jeweiligen Signierelements 1 so am zugeordneten Signierkörper 2 fest. angeordnet, daß sie von diesem in durch Pfeil 7 angedeutete Befestigungsrichtung abstehen bzw. wegragen. Die Verbindung zwischen den Befestigungsteilen 6 und dem jeweiligen Signierkörper 2 ist vorzugsweise starr.

Zum Signieren eines Holzteils wird das jeweilige Signierelement 1 mit den freien, vom Signierkörper 2 wegweisenden Endbereichen - den Verankerungsenden 8 - seiner Befestigungsteile 6 in das Holzteil eingeschlagen, wo sie fast verankert bleiben. Nachfolgend kann man anhand der Signaturen 4 der einzelnen Signierelemente 1 eine problemlose Zuordnung des gekennzeichneten Holzes zu bestimmten Vorgaben treffen.

Bei allen abgebildeten Signierelementen sind sowohl die Befestigungsteile 6 als auch die Signierkörper 2 aus Holzmaterial hergestellt. Die Materialeigenschaften der Signierelemente unterscheiden sich daher hinsichtlich der Materialzusammensetzung nicht wesentlich von der Materialart der zu signierenden Gegenstände, z.B den Baumstämmen, Kanthölzern, Bohlen u.dgl. Dies erleichtert die Weiterverarbeitung der mit diesen Signierelementen versehenen Gegenstände, da auf diese keinerlei Rücksicht genommen werden braucht. Es ist dabei besonders vorteilhaft, wenn die einzelnen Signierelemente aus hellfarbigen Holzarten, zum Beispiel Weißbuche, Ahorn, Birke, bestehen. Dies alles ist von besonderem Vorteil, wenn das zu kennzeichnende oder gekennzeichnete Holz bei der Papier- oder Zellstoffherstellung verwendet werden soll, denn durch die Holzbauweise der Signierelemente tritt auch beim Verbleib am Holz keine Beeinträchtigungen der Papier- und Zellstoffqualität auf. Die Signierelemente, sofern nur aus hellem Holz erzeugt, bringen keine Verfärbung der Fertigware mit sich.

Bei der bereits oben erwähnten Signatur 4 handelt es sich vorzugsweise um eine Buchstaben- und/oder Zahlenkombination, die zweckmäßigerweise meist als fortlaufende Nummer geführt wird. In der zweiten Zeile wird vorzugsweise eine auf die Holzherkunft bezogene Buchstabenkombination angebracht. Die Signaturen 4 können mechanisch durch Punkte-, Einbrenn-, Folien- oder Farbprägung am Signierkörper 2 angebracht sein. In Fig. 1 und 7 ist eine solche Signatur in Form einer Zahlenkombination angedeutet, bei den übrigen Figuren sind Signaturen nur zum Teil und gestrichelt angedeutet.

Um eine sichere Verankerung der Signierelemente 1 an den zu signierenden Hölzern zu gewährleisten, können die Befestigungsteile 6 insbesondere an ihren Verankerungsenden 8 widerhakenförmig geriffelt oder gerillt oder aber zahn- bzw. sägezahnförmig ausgestaltet sein, wie dies bei allen dargestellten Ausführungsbeispielen der Fall ist.

Bei den abgebildeten Ausführungsbeispielen sind die der Signaturseite 3 und der entgegengesetzten Seite zugeordneten Signierkörper-Oberflächen 15, 14 zumindest im wesentlichen eben. Die Signierkörper sind daher besonders einfach herzustellen.

Nun sollen die abgebildeten Signierelemente 1 im einzelnen betrachtet werden.

Die Signierelemente 1 gemäß den Fig. 1 bis 6 sind mehrstückig ausgebildet, wobei der jeweilige Signierkörper 2 und die vorhandenen Befestigungsteile 6 vorzugsweise fest miteinander verbundene, ursprünglich separate Holzbauteile sind. Die Befestigungsteile 6 sind bei den Ausführungsbeispielen der Fig. 1 und 3 bis 6 durch Preßvorgang und insbesondere unlösbar mit dem zugehörigen Signierkörper 2 verbunden, wobei in Fig. 5 durch Formschlußfixierung eine Behinderung gegen Herausfallen erfolgt. Die Befestigungsteile 6 können, wie z.B. bei Fig. 2, mit dem Signierkörper durch Verwendung von Klebstoffen, welche papier- und zellstofffreundlich sind, verbunden sein.

Die separate Ausbildung von Signierkörpern und Befestigungsteilen macht es überhaupt erst möglich, den Faserverlauf in den einzelnen Bauteilen den Anfordernissen entsprechend zu wählen, um die notwendige Strukturfestigkeit des gesamten Signierelementes zu erreichen, außer bei den einstieligen Plättchen Fig. 7, bei welchen ohnedies der Faserverlauf in Einschlagrichtung verläuft.

Eine besonders sichere Verbindung zwischen den Befestigungsteilen 6 und dem Signierkörper 2 ergibt sich, wenn am Signierkörper mindestens eine Halterungsvertiefung 18 vorgesehen ist, wobei die Befestigungsteile 6 jeweils in einer solchen Halterungsvertiefung 18 mit an ihnen einstückig angeordneten komplementären Halterungspartien 19 einsitzen und befestigt sind. Solche formschlüssigen Verbindungen sind bei allen Ausführungsformen gemäß Fig. 1 bis 6 in unterschiedlichen Varianten realisiert.

Bei den Ausführungsbeispielen gemäß Fig. 1 und 5 sind in die Signierkörperfläche 14 an der Befestigungsseite 5 zwei lineare nutenförmige Halterungsvertiefungen 18 eingebracht, die mit Abstand zueinander und parallel zur Längsachse 16 des Signierkörpers 2 oder insbesondere rechtwinkelig hierzu verlaufen. Es handelt sich beim Ausführungsbeispiel gemäß Fig. 1 zweckmäßigerweise um durchgehende Halterungsvertiefungen 18, die an einander entgegengesetzten Stellen des umlaufenden schmalen Signierkörperrandes 20 ausmünden. Beim Ausführungsbeispiel gemäß Fig. 5 sind die Halterungsvertiefungen 18 nicht durchgehend, sondern enden mit ihrer einen Axialseite 22 im Holz vor Erreichen des zugeordneten Signierkörperrandes, während sie anderenends zum zugeordneten Rand hin ausmünden. Dabei ist zweckmäßigerweise vorgesehen, daß die Halterungsvertiefungen 18 zu einander entgegengesetzten Randseiten des Signierkörpers ausmünden. Die jeweiligen Mündungen stellen in allen Fällen zweckmäßigerweise Einsetzöffnungen 21 dar, über die das jeweils festzulegende Befestigungsteil 6 in die zugeordnete Halterungsvertiefung 18 von der Seite her eingesteckt worden oder einsteckbar ist. Die Befestigungsteile 6 haben eine im wesentlichen leistenförmige Gestalt, und ihre Länge entspricht z.B. wie in Fig. 1 der in Längsrichtung der zugehörigen Halterungsvertiefung 18 gemessenen Länge bzw. Breite des Signierkörpers 2. Im wesentlichen kann somit ein im wesentlichen U-förmiger Querschnitt vorhanden sein, wobei allerdings der die beiden von den Befestigungsteilen 6 repräsentierten U-Schenkel verbindende Steg seitlich überragt, um den Halterungsvertiefungen 18 je beidseits begrenzendes Holzmaterial zur Verfügung zu stellen.

Beim Ausführungsbeispiel gemäß Fig. 5 ist die in Einsteckrichtung der zugehörigen Halterungsvertiefung 18 gemessene Länge des jeweiligen Befestigungsteils 6 geringer als die entsprechend gemessene Längen- bzw. Breitenabmessung des Signierkörpers. Überdies ist die Länge des Befestigungsteils 6 geringer als diejenige der Halterungsvertiefung 18. Das Befestigungsteil 6 stößt axial am Ende 22 der Halterungsvertiefung 18 an, so daß auf der Seite der jeweiligen Einsetz- bzw. Einstecköffnung 21 ein unbelegter Abschnitt 26 der Halterungsvertiefung 18 verbleibt. Dort ist unmittelbar im Anschluß an das Befestigungsteil 6 eine Quetsch- bzw. Eindrückstelle 27 vorgesehen, an der der Längsrand des Abschnittes 26 zumindest an einer Vertiefungslängsseite eingedrückt ist, so daß Bestandteile des Signierkörperholzes in die Halterungsvertiefung 18 und in den axialen Entnahmeweg des Befestigungsteils ragen. Die Eindrückung ist leicht mit einem geeigneten Eindrückwerkzeug herstellbar, sie erübrigt die Verwendung zusätzlicher Fügemittel wie Klebstoff. Es wird praktisch durch Quetschung der Randöffnung das Herausfallen des Befestigungsteils verhindert.

Mithin ist das jeweilige Befestigungsteil 6 aufgrund mindestens einer am Signierkörper 2 vorgesehenen Materialquetschung oder Eindrückung in Längsrichtung der es aufnehmenden Halterungsvertiefung unbewegbar festgelegt.

Bei den Ausführungsbeispielen gemäß Fig. 1 und 5 ist der Grundriß des Signierkörpers 2 im wesentlichen rechteckig und die Halterungsvertiefungen auch parallel zu einer der untereinander parallelen Randpaarungen.

Die Ausführungsbeispiele gemäß Fig. 2 und 3 entsprechen hinsichtlich ihres Aufbaues demjenigen aus Fig. 1. Unterschiede bestehen lediglich in der Gestaltung der jeweils zusammenarbeitenden Paarung von Halterungsvertiefung 18 und Halterungspartie 19.

Bei den Ausführungsbeispielen gemäß Fig. 1 und 5 haben die Halterungsvertiefungen 18 und Halterungspartien 19 komplementär zueinander ausgebildete Schwalbenschwanzprofile, so daß sich die Querschnittsabmessungen ausgehend von der Befestigungsseite 5 in Richtung zur Signaturseite 3 ebenfalls vergrößern. Letzteres ist auch beim Ausführungsbeispiel gemäß Fig. 3 der Fall, wobei die zueinander komplementären Konturen der Halterungsvertiefungen 18 und Halterungspartien 19 allerdings in Form eines T gehalten sind. Beim Ausführungsbeispiel gemäß Fig. 2 können die Befestigungsteile 6 von der Befestigungsseite 5 her in die Halterungsvertiefungen 18 eingesetzt werden, weil Hinterschneidungen vermieden sind. Die Halterungspartie 19 und die Halterungsvertiefungen 18 haben beide einen rechteckförmigen Querschnitt. Hier wird der Halt zweckmäßigerweise durch Klebstoff unterstützt, der den vergrößert einge - zeichneten Zwischenraum ausfüllen kann.

Darüber hinaus sind auch noch andere Querschnittsformen durchaus denkbar. Beispielsweise können die Halterungsvertiefungen 18 im Querschnitt die Form eines Kreissegementes mit einem sich über mehr als 180° erstreckenden Umfangswinkel aufweisen, wie dies in Fig. 6 andeutet ist. Die Abflachung der Segmentkontur liegt dabei in der Oberfläche 14. Der Signierkörper 2 gemäß Fig. 6 kann demnach z.B. dadurch hergestellt werden, daß in eine Holzleiste zwei parallele Bohrungen eingebracht werden, wonach eine Leistenseite über eine gewisse Tiefe flächig abgetragen wird.

Die Anzahl der Befestigungsteile 6 pro Signierelement 1 ist nicht beschränkt. Sie hängt entscheidend von der Ausführungsform der Befestigungsteile 6 ab. So sind diese Befestigungsteile 6 beim Ausführungsbeispiel gemäß Fig. 4 stiftförmig mit in Befestigungsrichtung 7 verlaufender Längsachse 23 ausgebildet. Es sind vier derartige Befestigungsteile 6 vorhanden, die den vier Eckenbereichen des im Grundriß in etwa rechteckförmigen Signierkörpers 2 zugeordnet sind.Bei einem nicht dargestellten Ausführungsbeispiel ist nur ein derartiges Befestigungsteil 6 im Zentrumsbereich des Signierkörpers vorgesehen. Bei den Halterungsvertiefungen 18 handelt es sich um von der Signaturseite 3 bis zur Befestigungsseite 5 durchgehende Öffnungen, in die die Befestigungsteile 6 mit komplementären Halterungspartien 19 fest eingesteckt sind. Es kann sich aber bei den Halterungsvertiefungen 18 durchaus auch um sacklochartige Vertiefungen handeln. Die Vertiefungen bzw. Öffnungen können sich konisch verjüngen, im welchem Fall dem Bereich geringeren Querschnitts seitens der Halterungspartie 19 ein Anschlagswulst 28 zugeordnet sein kann.

Das Ausführungsbeispiel gemäß Fig. 6 verdeutlicht eine weitere Gestaltungsform, wonach der Signierkörper 2 von einem Schichtkörper gebildet ist, der aus einer Vielzahl sich deckender, durch flächiges Verkleben fest miteinander verbundener Holzschichten 24 geringer Dicke besteht. Ein derartiger Schichtkörper zeichnet sich durch besonders hohe Festigkeit aus, und die Befestigungsteile 6 können je nach Bedarf in der oben beschriebenen Weise oder ebenfalls als Schichtkörper konstruiert sein.

Das Signierelement 1 gemäß Fig. 7 zeichnet sich durch eine einstückige Bauweise aus. Es handelt sich also um ein einstückiges, eventuell als Schichtkörper gestaltetes Holzelement, bei dem sowohl der Signierkörper als auch das einzige Befestigungsteil 6 aus dem vollen gearbeitet sein können. Das Befestigungsteil 6 ist von einer Randpartie des Signierkörpers 2 gebildet, so daß das Signierelement insgesamt leistenförmig mit keilförmiger Randpartie ausgebildet ist. Hier können beide Signierkörperflächen 14, 15 zur Anbringung einer Signatur dienen. Im Übergangsbereich zwischen der den Signierkörper bildenden und der das Befestigungsteil bildenden Leistenpartie sind z.B. Rillen 12 als Mittel zum Verhindern des Herausfallens aus einem signierten Holzteil vorgesehen.

Allen Ausführungsbeispielen gemäß den Fig. 1 bis 6 ist vorzugsweise gemeinsam, daß der Verlauf der Holzfasern 29 im Signierkörper 2 quer zum Verlauf der Fasern 30 der ebenfalls aus Holz bestehenden Befestigungsteile 6 gerichtet ist. Dabei verlaufen die Fasern 30 in den Befestigungsteilen 6 vorzugsweise zumindest annähernd in Befestigungsrichtung 7, so daß sie zumindest im wesentlichen rechtwinkelig zu den Ebenen der bei den Ausführungsbeispielen plattenförmigen Signierkörper 2 gerichtet sind. Im Gegensatz dazu verlaufen die Fasern 29 im Signierkörper 2 quer und insbesondere rechtwinkelig zur Befestigungsrichtung 7 und bei den plättchenförmigen Ausführungsformen parallel zur Plättchen-Ebene. Beim Eintreiben eines Signierelementes in ein zu signierendes Holz werden dadurch die Befestigungsteile 6 praktisch nur auf Druck beansprucht, so daß keine Bruchgefahr besteht. Andererseits sorgt der Faserverlauf in den Signierkörper 2 für eine hohe Belastbarkeit seitens eines beim Befestigen an Holz eventuell zu verwendenden Werkzeuges. Auch dient der Faserverlauf im Signierkörper 2 einer guten Abstützung der Halterungspartien 19 im Bereich der Halterungsvertiefungen 18.

Bei alledem ist es zweckmäßig, die Halterungsvertiefungen 18 bzw. die Befestigungsteile 6 den axialen Endbereichen der Fasern 29 des Signierkörpers 2 zuzuordnen, wobei die Halterungsvertiefungen 18 zweckmäßigerweise quer zur Faserrichtung im Signierkörper 2 angeordnet sind.

Es versteht sich, daß bei der Herstellung der Signierelemente vorzugsweise solches Holz verwendet wird, das eine ausgesprochen ineinander verwachsene Fasernatur aufweist, damit das Befestigungsteil von Haus aus nicht zur Spaltung neigt. Diese Spaltneigung wird im übrigen durch den Härteprozeß der Schneide der Befestigungsteile weitgehend vermindert.

Es ist besonders vorteilhaft, wenn die aus Holzmaterial bestehenden Signierelemente zur Erhöhung der Festigkeit gehärtete Oberflächenbereiche aufweisen. Dies ist beispielsweise bei den Ausführungsformen gemäß Fig. 1 und 7 der Fall. Dort sind die Verankerungsenden 8 mit einer entsprechend gehärteten Oberfläche 37 versehen. Die Härte resultiert von aus dem Holzmaterial der Befestigungsteile 6 ausgetretenen und anschließend getrockneten holzeigenen Harzen und/oder Bindestoffen. Das Austreten dieser Holzbestandteile ist zuvor insbesondere durch Wärme erzwungen worden, die im Rahmen einer mechanischen Polier-, Glätt- und/oder Schleifbehandlung erzeugt wird.

Bei einem bevorzugten Herstellungsverfahren der Signierelemente wird man deshalb vor allem die beim Einschlagen in ein zu signierendes Holz besonders belasteten Oberflächenbereiche, insbesondere Bereiche der Verankerungsenden 8, erwärmen, wodurch aus dem Holz Harz und/oder Bindestoffe von flüssiger oder pastöser Natur austreten und sich an der Oberfläche halten. Diese ausgetretenen Holzbestandteile läßt man anschließend aushärten oder antrocknen, wodurch eine Oberflächenhärte und -glätte bzw. vergütung erzielt wird.

Die Erwärmung bewirkt man insbesondere dadurch, daß man die zweckmäßigerweise konisch zulaufenden Seitenflächen der Verankerungsenden 8 mit einer Polier-, Schleif- oder Glättvorrichtung, letztere insbesondere heiße Stahlleisten umfassend, bearbeitet und praktisch schlagartig oder schockartig erwärmt.

Im folgenden werden anhand der Figuren 8 bis 13 zwei Ausführungsformen einer Einschlagvorrichtung 38, 38′ beschrieben, die speziell zum Einschlagen der vorstehend beschriebenen Holzmaterial-Signierelemente in zu signierendes Holz ausgestaltet ist. Dennoch ist sie äußerst universell verwendbar, da sie auch zum Einschlagen von bisher üblichen Signierelementen aus z.B. Kunststoff geeignet ist. Die Einschlagvorrichtung 38, 38′ ist zweckmäßigerweise nach Art eines Hammers gestaltet und besitzt einen Stiel 39, an dessen einem Ende ein Schlagkopf 40, 40′ angebracht ist. An diesem befindet sich eine Halteeinrichtung 44, 44′ zur lösbaren Anordnung des jeweils in ein Holz einzuschlagendes Signierelementes 1. Selbiges ist derart am Schlagkopf 40, 40′ anbringbar, daß seine Befestigungsteile 6 mit dem Verankerungsende 8 voraus in Schlagrichtung 43 abstehen.

Die Einschlagvorrichtung 38 der Figuren 8 bis 10 ist zur Handhabung eines leistenförmigen Signierelementes 1 derart wie anhand der Fig. 7 beschrieben geeignet. Seine Halteeinrichtung 44 umfaßt eine z.B. nut- oder schlitzförmige Aufnahme 45, in die das Signierelement 1 mit dem Signierkörper 2 voraus einsteckbar ist. Mittels eines Klemmelementes 46, z.B. in Gestalt einer am Schlagkopf 40 quer zur Längsrichtung der Aufnahme 45 verschraubbaren Klemmschraube läßt sich das Signierelement 1 derart unverlierbar festlegen, das es bei gewisser in Schlagrichtung 43 wirkender Zugbelastung dennoch aus der Aufnahme 45 freigegeben wird.

Die Einschlagvorrichtung 38′ der Figuren 11 bis 13 ist zum Einschlagen von Signierelementen 1 vorgesehen, die hinsichtlich ihres Aufbaues demjenigen der anhand der Figuren 1 bis 6 beschriebenen entsprechen. Das jeweilige Signierelement 1 wird mit der Signaturseite 3 voraus an den Schlagkopf angesetzt, wo es über die Halteeinrichtung 44′ fixiert wird. Letztere arbeitet drückend gegen mindestens zwei einander entgegengesetzte seitliche Randbereiche 47 des Signierkörpers 2. Beim Ausführungsbeispiel sind zwei Drückstössel 48 vorgesehen, die in einer z.B. bohrungsartigen Führung 49 verschiebbar gelagert sind und federbelastet gegen den Umfangsrand bzw. die Umfangsfläche des Signierkörpers 2 gedrückt werden. Man erhält dadurch eine reibschlüssige Halterung, die bei in Schlagrichtung 43 auf das Signierelement 1 einwirkender Zugbelastung das jeweilige Element freigibt.

Wird die Einschlagvorrichtung 38, 38′ mit ihrem Schlagkopf 40, 40′ in Schlagrichtung 43 gegen ein zu signierendes Holz geführt, dann dringt das angebrachte Signierelement 1 mit dem Befestigungsteil 6 sich verankernd in das Holz ein, wo es sodann verbleibt, weil es sich bei entgegengesetzter Schlagkopfbewegung aus dem Griff der Halteeinrichtung 44, 44′ löst.

Sind die zu kennzeichnenden Hölzer sehr hart und/oder vereist, dann besteht die Gefahr, daß das Befestigungsteil 6 beim Aufprall zersplittert. Damit dies nicht geschieht, verfügt die erfindungsgemäße Einschlagvorrichtung 38, 38′ für jedes Befestigungsteil 6 über mindestens ein Schneidelement 50, das in seiner Ausgangsstellung dem zugeordneten Befestigungsteil eines am Schlagkopf 40, 40′ angebrachten Signierelementes 1 mit einer Schneidpartie 51 in Schlagrichtung 43 vorgelagert ist.

Bei den Ausführungsbeispielen sind die Schneidelemente 50 leistenförmig länglich ausgestaltet und an einer schneidkopffesten Führungseinrichtung 52 verschiebbar geführt angeordnet. Bei letzterer handelt es sich zweckmäßigerweise um eine den Schlagkopf 40, 40′ durchziehende Ausnehmung 53, die beidenends offen ist und in die ein jeweiliges Schneidelement 50 eingeschoben ist.

Zweckmäßigerweise sind die Schneidelemente in die erwähnte Ausgangsstellung vorgespannt, was bei den Ausführungsbeispielen jeweils mittels einer Feder 54 bewerkstelligt wird, die einerseits an einem der Schneidelemente 50 und andererseits am Schlagkopf 40, 40′ angreift. Vorzugsweise ist sie als Rückholfeder ausgestaltet.

Der Schneidkopf 40, 40′ ist zweckmäßigerweise im Bereich einer jeweiligen Führungseinrichtung 52 in deren Längsrichtung geteilt. Man erkennt dies besonders gut aus den Figuren 10 und 13, die einen Schnitt quer zur Längserstreckung der Führungseinrichtung 52 zeigen. Es ist dadurch möglich, den Schlagkopf 40, 40′ zur Montage bwz. Demontage der Schneidelemente 50 und Federn 54 kurzzeitig zu zerlegen.

Die Schneidelemente 50 sind in der sie aufnehmenden Führungseinrichtung hin und her bewegbar. Hierbei ist die Anordnung derart getroffen, daß die vorhandenen Schneidpartien 51 bei entgegen der Schlagrichtung 43 auf sie einwirkender Kraftbeaufschlagung seitlich aus dem Schlagweg des zugeordneten Befestigungsteils 6 und insbesondere des gesamten Signierelements 1 heraus bewegt werden.

Im einzelnen bedeutet dies, daß bei der Durchführung eines Signierschlages der Schlagkopf 40, 40′ zunächst mit den vorhandenen Schneidpartien 51 auf das zu signierende Holz auftrifft. Aufgrund der Wucht dieses Schlages bringen die Schneidpartien 51 eine insbesondere schlitzförmige Aufnahmevertiefung in das zu signierende Holz ein. Aufgrund der hierbei auf die Schneidelemente 50 entgegen der Schlagrichtung 43 ausgeübten Gegenkraft werden jedoch die Schneidpartien 51 im weiteren Verlaufe der Schlagbewegung in der oben beschriebenen Weise aus der Ausgangsstellung und aus dem Schlagweg des Signierelements herausbewegt. In der Folge werden die vorhandenen Befestigungsteile 6 mit ihrem Verankerungsende 8 in die vorgeschlagene bzw. vorgeschnittene Aufnahmevertiefung exakt eingesteckt und eingeschlagen.

Die Schneidpartien 51 führen bei der Seitwärtsbewegung vorzugsweise gleichzeitig überlagert eine Bewegung entgegen der Schlagrichtung 43 aus, so daß das Signierelement 1 unbehindert in das zu signierende Holz eingeschlagen werden kann. Die Richtung der von den Schneidelementen 50 durchgeführten Verschiebebewegung verläuft vorzugsweise in einem spitzen Winkel zur Schlagrichtung 43, die Achsen der beiden Richtungen schneiden sich in dem dem Befestigungsteil eines am Schlagkopf angebrachten Signierelementes vorgelagerten Bereich. Es ist deshalb zweckmäßig, wenn sich die Führungseinrichtungen 52 quer zur Schlagrichtung 43 im Bereich seitlich neben der vorhandenen Halteeinrichtung 44, 44′ befinden.

Bei der Einschlagvorrichtung 38 der Fig. 8 bis 10 ist ein einziges Schneidelement 50 mit einer Schneidpartie 51 vorgesehen. Die nach Art einer Messerschneide ausgestaltete Schneidpartie 51 erstreckt sich in der Ausgangsstellung vor dem Verankerungsende 8 im wesentlichen quer zur Schlagrichtung 43 in einer Ebene mit dem Befestigungsteil 6.

Sofern ein Befestigungsteil 6 von relativ langer Erstreckung ist, ist es zweckmäßig, für dieses Befestigungsteil 6 zwei Schneidelemente 50 vorzusehen, die von einander entgegengesetzten Seiten her in den Schlagweg des Befestigungsteils 6 hineinragen. Jede Schneidpartie 51 ist dann für das Einbringen einer Teillänge der erforderlichen Aufnahmevertiefung zuständig. Eine entsprechende Anordnung ist bei der Einschlagvorrichtung 38′ gemäß Fig. 11 bis 13 getroffen. In der Ausgangsstellung ergibt sich in Seitenansicht quer zur Schlagrichtung 43 gesehen eine etwa V-förmige Anordnung der Schneidelemente 50, wobei das Signierelement 1 im Bereich der Spitze des V zwischen den beiden V-Schenkeln angeordnet ist.

Nachdem die mit der Einschlagvorrichtung 38′ handzuhabenden Signierelemente 1 regelmäßig zwei zueinander beabstandete Befestigungsteile 6 aufweisen, sind am Schlagkopf 40′ die Schneidelementenpaarungen ebenfalls in zweifacher Anordnung vorgesehen, und zwar, wie dies aus Fig. 12 deutlich wird, quer zur Schlagrichtung 43 nebeneinanderliegend. Es sind somit vier Schneidelemente 50 vorhanden, wobei jeweils zwei Stück einem Befestigungsteil 6 zugeordnet sind.

Ist ein Signierschlag ausgeführt und wird die Einschlagvorrichtung 38, 38′ entgegen der Schlagrichtung 43 zurückbewegt, dann geben die Halteeinrichtungen 44, 44′ das jeweilige Signierelement 1 frei, so daß es am gekennzeichneten Holz verbleibt. Gleichzeitig bewegen sich die Schneidelemente 50 in ihre Ausgangsstellung zurück, die durch einen geeigneten Anschlag festgelegt sein kann.

Es versteht sich, daß die mit der Einschlagvorrichtung erzielte Erleichterung des Signiervorganges auch beim Signieren mit anderen als den vorstehend beschriebenen Signierelementen voll zur Geltung kommt. Die erforderliche Schlagkraft ist auf jeden Fall beträchtlich reduziert.

## Patentansprüche

1. Signierelement zum Kennzeichnen bzw. Numerieren von Holz, insbesondere von Baumstämmen, mit einem insbesondere plättchen- oder scheibenförmigen Signierkörper und mindestens einem am Signierkörper von diesem in Befestigungsrichtung abstehenden Befestigungsteil aus einem Holzmaterial, das zur Befestigung des Signierelementes in das zu signierende Holz eindrückbar oder einschlagbar ist, wobei der Signierkörper und das wenigstens eine Befestigungsteil separate, wenigstens im am zu signierenden Holz angebrachten Zustand fest miteinander verbundene Teile sind, und mit mindestens einer Halterungsvertiefung am Signierkörper, dadurch gekennzeichnet, daß die mindestens eine Halterungsvertiefung (18) eine komplementäre Halterungspartie (19) des mindestens einen Befestigungsteils (6) formschlüssig und vollständig aufnimmt, und daß der Faserverlauf der Fasern (29) in dem ebenfalls aus Holz bestehenden Signierkörper (2) quer und insbesondere rechtwinklig oder zumindest im wesentlichen rechtwinklig zum Faserverlauf der Fasern (30) in den am Signierkörper (2) angeordneten Befestigungsteilen (6) gerichtet ist, deren Fasern (30) zumindest annähernd in Befestigungsrichtung (7) verlaufen.

2. Signierelement nach Anspruch 1, dadurch gekennzeichnet, daß die Befestigungsteile (6) unlösbar am Signierkörper (2) angebracht sind, z.B. im Rahmen einer Klebeverbindung oder einer Preß- oder Klemmverbindung und vorzugsweise im Bereich einer schwalbenschwanzförmigen Ausbildung des jeweiligen Befestigungsteils (6).

3. Signierelement nach Anspruch 1 oder 2, dadurch gekennzeichnet, daß der Signierkörper (2) an der seiner das Kennzeichnen oder die Numerierung (4) aufweisenden Signaturseite (3) entgegengesetzten Befestigungsseite (5) mindestens eine längliche, insbesondere schlitz- oder nutenförmige und zweckmäßigerweise linear verlaufende Halterungsvertiefung (18) aufweist, die zumindest zu einer Stelle des Signierkörperrandes (20) hin offen ist, wobei die entsprechende Randöffnung zweckmäßigerweise eine Einsetzöffnung (21) bildet, über die das festzulegende Befestigungsteil (6) mit seiner Halterungspartie (19) in die Halterungsvertiefung (18) seitlich einsetzbar bzw. einsteckbar ist.

4. Signierelement nach Anspruch 3, dadurch gekennzeichnet, daß ein Befestigungsteil (6) aufgrund mindestens einer am Signierkörper vorgesehenen Materialquetschung oder Eindrückung in Längsrichtung der es aufnehmenden Halterungsvertiefung (18) festgelegt ist, wobei sich die entsprechende Quetsch- bzw. Eindrückstelle (27) zweckmäßigerweise im Bereich des Längsrandes der Halterungsvertiefung (18) befindet, vorzugsweise an der einer Einsetzöffnung (21) zugeordneten Seite des Befestigungsteils (6).

5. Signierelement nach Anspruch 3 oder 4, dadurch gekennzeichnet, daß zwei einander gegenüber beabstandete und insbesondere parallel zueinander verlaufende Halterungsvertiefungen (18) vorhanden sind, die zweckmäßigerweise an je einer ihrer Axialseiten (22) geschlossen sind und andernends an einander entgegengesetzten Randseiten des Signierkörpers mit einer Einsetzöffnung (21) ausmünden.

6. Signierelement nach einem der vorhergehenen Ansprüche, dadurch gekennzeichnet, daß die Halterungsvertiefung (18) einen ausgehend von der Befestigungsseite (5) in Richtung zur Signaturseite (3) sich erweiternden Halterungsquerschnitt aufweist und im Querschnitt z.B. die Form eines Schwalbenschwanzes, eines T oder eines Kreissegments mit zur Befestigungsseite (5) gewandter Abflachung hat.

7. Signierelement nach einem der Ansprüche 1 bis 3, dadurch gekennzeichnet, daß die Halterungsvertiefungen (18) den Signierkörper 82) von der Befestigungsseite (5) bis zur Signaturseite durchdringen und die Befestigungsteile (6) in Befestigungsrichtung darin eingesteckt sind.

8. Signierelement nach einem der vorhergehenden Ansprüche, dadurch gekennzeichnet, daß die Halterungsvertiefungen (18) den axialen Endbereichen der Fasern (29) des Signierkörpers (2) zugeordnet sind, wobei längliche Halterungsvertiefungen (18) insbesondere quer zur Faserrichtung im Signierkörper (2) angeordnet sind.

9. Signierelement nach einem der vorhergehenden Ansprüche, dadurch gekennzeichnet, daß zumindest der Signierkörper (2) von einem Schichtkörper gebildet ist, der aus einer Vielzahl sich insbesondere deckender, flächig fest durch Verkleben miteinander verbundener Holzschichten (24) geringer Dicke besteht.

10. Signierelement nach einem der vorhergehenden Ansprüche, gekennzeichnet durch vergütete Oberflächenbereiche (37) insbesondere im Bereich der ins zu signierende Holz einzuschlagenden freien Verankerungsenden (8) der Befestigungsteile (6), verursacht von aus dem Holz des Signierelements ausgetretenen und ausgehärteten oder getrockneten pastösen oder flüssigen Harzen oder Bindestoffen, wobei das Austreten der härtenden Holzbestandteile zweckmäßigerweise durch Wärme erzwungen ist, die vorzugsweise bei einer Polier- und/oder Schleif- und/oder Glättbehandlung der Oberflächenbereiche (37) des Holzes erzeugt wird.

11. Verfahren zur Herstellung von Signierelementen nach einem der vorhergehenden Ansprüche, bei dem man Partien (37) des Holzes, insbesondere im Bereich der Verankerungsenden (8) der Befestigungsteile (6) schockartig schnell erwärmt und die dabei aus dem Holz austretenden, insbesondere pastösen holzeigenen Klebstoffe bzw. Harze antrocknen bzw. aushärten läßt, wobei man die Erwärmung insbesondere im Rahmen eines Schleif-, Polier- oder Glättvorganges des Holzes hervorruft, z.B. mittels heißer Metalleisten wie Stahlleisten.

12. Einschlagvorrichtung für Signierelemente nach einem der Ansprüche 1 bis 11, mit einem Schlagkopf, an dem ein Signierelement derart lösbar anbringbar ist, daß sein mindestens eines Befestigungsteil in Schlagrichtung vom Schlagkopf wegragt, dadurch gekennzeichnet, daß für jedes Befestigungsteil (6) mindestens ein Schneidelement (50) vorhanden ist, das in seiner Ausgangsstellung dem Befestigungsteil (6) mit einer Schneidpartie (51) vorgelagert ist, welche Schneidpartie (51) bei entgegen der Schlagrichtung (43) auf sie wirkender Kraftbeaufschlagung seitlich und insbesondere gleichzeitig entgegen der Schlagrichtung aus dem Schlagweg des Befestigungsteils (6) und insbesondere auch des Signierkörpers (2) herausbewegbar ist, derart, daß bei der Durchführung eines Signierschlages zunächst die Schneidpartie (51) eine insbesondere schlitzförmige Aufnahmevertiefung in das zu signierende Holz einbringen kann, um sich im weiteren Verlauf der Schlagbewegung aus dem genannten Schlagweg zu entfernen, wobei und/oder wonach das Befestigungsteil (6) in die hergestellte Aufnahmevertiefung eindringt.

13. Einschlagvorrichtung nach Anspruch 12, dadurch gekennzeichnet, daß jedes zweckmäßigerweise mittels Federkraft (54) in die Ausgangsstellung vorgespannte Schneidelement (50) an einer schneidkopffesten Führungseinrichtung (52) bewegbar und hierbei insbesondere verschiebbar geführt angeordnet ist, wobei die vorgegebene Bewegungsrichtung zweckmäßigerweise in einem spitzen Winkel zur Schlagrichtung (43) verläuft.

14. Einschlagvorrichtung nach Anspruch 12 oder 13, dadurch gekennzeichnet, daß jedes Schneidelement (50) seitlich neben einer Halteeinrichtung (44, 44′) für die Signierelemente (1) am Schlagkopf (40, 40′)an einer Führrungseinrichtung (52) verschiebegelagert ist, wobei es sich ausgehend von der Führungseinrichtung (52) schräg in Schlagrichtung und gleichzeitig in Richtung des genannten Schlagweges erstreckt.

## Claims

1. Marking element for the identification or numbering of wood, in particular of tree trunks, with a marking body, in particular of laminar or disk-shaped construction, with at least one wooden mounting part projecting from the marking body in the mounting direction for pressing or driving into the wood to be marked, the marking body and the at least one mounting part forming separate parts which are, at least when fitted to the wood to be marked, firmly attached to each other, and with at least one mounting recess in the marking body, characterized in that the at least one mounting recess (18) forms a positive and complete receptacle for a complementary mounting section (19) of the at least one mounting part (6), and in that the fibres (29) in the marking body (2), which is also made of wood, run across, in particular at right angles or at least substantially right angles, to the fibres (30) in the mounting parts (6) fitted to the marking body (2), their fibres (30) running at least approximately in the mounting direction (7).

2. Marking element according to Claim 1, characterized in that the mounting parts (6) are fixed to the marking body (2), e.g. by bonding, interference fit or clamping, preferably in the area of a dovetail section of the mounting part (6) in question.

3. Marking element according to Claim 1 or 2 characterized in that the mounting face (5) of the marking body (2), which lies opposite its marking face (3) carrying the identification or number (4), is provided with at least one oblong, in particular slot- or groove-shaped and preferably linear, mounting recess (18) open towards at least one point of the edge (20) of the marking body, the corresponding edge cut-out expediently forming an insertion opening (21) by way of which the mounting section (19) of the mounting part (6) to be located can be laterally installed or inserted into the mounting recess (18).

4. Marking element according to Claim 3, characterized in that a mounting part (6) is longitudinally located in the mounting recess (18) by means of at least one pinch point or indentation provided on the marking body, the pinch or indentation point (27) being expediently located in the area of the longitudinal edge of the mounting recess (18), preferably on the side of the mounting part (6) associated with the insertion opening (21).

5. Marking element according to Claim 3 or 4, characterized in that two mounting recesses (18) are arranged opposite and at a distance from each other, preferably lying parallel to each other, each being expediently closed at one of its axial ends (22) while ending in an insertion opening (21) at opposite edges of the marking body.

6. Marking element according to any of the preceding claims, characterized in that the mounting recess (18) has a mounting cross-section widening from the mounting face (5) towards the marking face (3), having, for instance, a dovetail-, T- or segment-shape flattened on the side facing the mounting face (5).

7. Marking element according to any of Claims 1 to 3, characterized in that the mounting recesses (18) penetrate the marking body (2) from the mounting face (5) to the marking face, and in that the mounting parts (6) are inserted in mounting direction.

8. Marking element according to any of the preceding claims, characterized in that the mounting recesses (18) are allocated to the axial end sections of the fibres (29) of the marking body (2), oblong mounting rececces (18) in particular lying across the grain in the marking body (2).

9. Marking element according to any of the preceding claims, characterized in that at least the marking body (2) is formed by a laminar body comprising a plurality of coinciding wood layers (24) of mininal thickness, the surfaces of which are firmly bonded together.

10. Marking element according to any of the preceding claims, characterized in that surface areas (37), in particular near the free anchorage ends (8) of the mounting parts (6) to be driven into the wood to be marked, are improved by paste-like or liquid resins or binders exuded by the wood of the marking element, the exudation of the hardening constituents of the wood being expediently caused by heat, preferably generated by polishing and/or smoothing and/or finishing the surface area (37) of the wood.

11. Method for the production of marking elements according to any of the preceding claims, whereby sections (37) of the wood, in particular in the area of the anchorage ends (8) of the mounting parts (6), are subjected to quick, shock-like heating and the inherent, in particular paste-like, adhesives or resins exuded by the wood are left to dry on or set, the heat being in particular generated while the wood is smoothed, polished, or finished by means of hot metal strips such as steel strips.

12. Driving device for marking element according to any of Claims 1 to 11, with a driving head to which a signing element can be detachably so fitted that its at least one mounting part projects from the driving head in the driving direction, characterized in that for each mounting part (6) at least one cutting element (50) is provided, the cutting section (51) of which lies in front of the mounting part (6) in starting position and is capable of moving laterally and in particular simultaneously against the driving direction out of the driving path of the mounting part (6) and in particular the marking body (2) when subjected to a force acting against the driving direction (43), enabling the cutting section (51) to produce an in particular slot-like recess in the wood to be marked at the beginning of a marking stroke, while being removed from the driving path during the continuation of the driving stroke, during and/or following which the mounting part (6) is driven into the recess produced.

13. Driving device according to Claim 12, characterized in that each cutting element (50) expediently biased towards its starting position by a spring (54) is movable, in particular guided, along a guide device (52), the preset direction of movement expediently adopting an acute angle relative to the driving direction (43).

14. Driving device according to Claim 12 or 13, characterized in that each cutting element (50) is movably mounted on a guide device (52) next to a retaining device (44, 44′) for the marking elements (1) at the driving head (40, 40′), starting from the guide device (52) and extending diagonally in the driving direction and at the same time in the direction of the driving path referred to above.

## Revendications

1. Elément de marquage pour identifier ou numéroter du bois, notamment des troncs d'arbres, avec un corps de marquage notamment en forme de plaquette ou de disque et au moins une partie de fixation en bois, qui fait saillie du corps de marquage dans la direction de fixation et peut être enfoncée par pression ou percussion dans le bois à marquer en vue de la fixation de l'élément de marquage, le corps de marquage et la ou les parties de fixation étant des pièces séparées, fixement assemblées entre elles au moins à l'état installé sur le bois à marquer, et avec au moins un renfoncement de retenue sur le corps de marquage, **caractérisé** en ce que le ou chaque renfoncement de retenue (18) reçoit totalement et avec épousement de formes une partie de retenue complémentaire (19) de la ou de chaque partie de fixation (6), et en ce que l'allure des fibres (29) du corps de marquage (2) également réalisé en bois est orientée transversalement et notamment perpendiculairement ou du moins sensiblement perpendiculairement à l'allure des fibres (30) des parties de fixation (6) disposées sur le corps de marquage (2), les fibres (30) s'étendant au moins approximativement dans la direction de fixation (7).

2. Elément de marquage selon la revendication 1, **caracté****risé** en ce que les parties de fixation (6) sont montées de manière inséparable sur le corps de marquage (2), par exemple dans le cadre d'un assemblage collé ou d'un assemblage pressé ou serré, et de préférence dans la région d'une configuration en queue d'aronde de la partie de fixation (6) respective.

3. Elément de marquage selon la revendication 1 ou 2, **caractérisé** en ce que le corps de marquage (2) présente, sur son côté de fixation (5) opposé au côté de marquage (3) présentant l'identification ou la numérotation (4), au moins un renfoncement de retenue (18) oblong, notamment en forme de fente ou de rainure et opportunément à allure linéaire, qui est ouvert au moins vers un endroit du bord (20) du corps de marquage, l'ouverture correspondante du bord formant opportunément une ouverture d'introduction (21), par laquelle la partie de fixation (6) à fixer en position peut être insérée ou enfoncée par sa partie de retenue (19) dans le renfoncement de retenue (18).

4. Elément de marquage selon la revendication 3, **caractérisé** en ce qu'une partie de fixation (6) est fixée en position à raison d'au moins un écrasement de matière ou enfoncement du corps de marquage dans la direction longitudinale du renfoncement de retenue (18) qui la reçoit, l'endroit correspondant d'écrasement ou d'enfoncement (27) se trouvant opportunément dans la région du bord longitudinal du renfoncement de retenue (18), de préférence sur le côté de la partie de fixation (6) associé à une ouverture d'introduction (21).

5. Elément de marquage selon la revendication 3 ou 4, **caractérisé** en ce que deux renfoncements de retenue (18) s'étendant à distance en vis-à-vis et notamment parallèlement entre eux sont présents, qui sont opportunément chacun fermés sur un de leurs côtés axiaux (22) et, à leur autre extrémité, débouchent sur des côtés de bords opposés du corps de marquage par une ouverture d'introduction (21).

6. Elément de marquage selon l'une des revendications précédentes, **caractérisé** en ce que le renfoncement de retenue (18) présente une section de retenue s'élargissant depuis le côté de fixation (5) en direction du côté de marquage (3) et possède une section sous la forme par exemple d'une queue d'aronde, d'un T ou d'un segment de cercle, avec un méplat tourné vers le côté de fixation (5).

7. Elément de marquage selon l'une des revendications 1 à 3, **caractérisé** en ce que les renfoncements de retenue (18) traversent le corps de marquage (2) depuis le côté de fixation (5) jusqu'au côté de marquage, et les parties de fixation (6) y sont enfoncés dans la direction de fixation.

8. Elément de marquage selon l'une des revendications précédentes, **caractérisé** en ce que les renfoncements de retenue (18) sont associés aux régions terminales axiales des fibres (29) du corps de marquage (2), des renfoncements de retenue (18) oblongs étant notamment disposés transversalement à la direction des fibres dans le corps de marquage (2).

9. Elément de marquage selon l'une des revendications précédentes, **caractérisé** en ce qu'au moins le corps de marquage (2) est formé par un corps stratifié, qui est constitué d'une pluralité de couches de bois (24) planes, de faible épaisseur, notamment coïncidentes, qui sont fixement assemblées entre elles par collage.

10. Elément de marquage selon l'une des revendications précédentes, **caractérisé** par des régions de surface durcies (37), notamment dans la région des extrémités d'ancrage libres (8) des parties de fixation (6) à enfoncer dans le bois à marquer, obtenues par des résines ou des liants liquides ou pâteux émergeant du bois de l'élément de marquage et durcis ou séchés, l'émergence des composants du bois à durcir étant opportunément obtenue par l'action de chaleur, qui est de préférence produite lors d'un traitement de polissage et/ou de ponçage et/ou de lissage des régions de surface (37) du bois.

11. Procédé de fabrication d'éléments de marquage selon l'une des revendications précédentes, **selon lequel** on échauffe rapidement et brusquement des parties (37) du bois, notamment dans la région des extrémités d'ancrage (8) des parties de fixation (6), et on laisse sécher ou durcir les matières collantes ou résines propres au bois, notamment pâteuses, qui émergent alors du bois, l'échauffement étant notamment produit dans le cadre d'une opération de ponçage, polissage ou lissage du bois, par exemple au moyen de barres métalliques chaudes telles que des barres d'acier.

12. Dispositif d'enfoncement pour des éléments de marquage selon l'une des revendications 1 à 11, avec une tête de percussion où un élément de marquage peut être installé de manière détachable de telle sorte que sa ou ses parties de fixation font saillie de la tête de percussion en s'en éloignant dans la direction de percussion, **caractérisé** en ce qu'au moins un élément coupant (50) est présent pour chaque partie de fixation (6), élément qui, dans sa position initiale, est placé devant la partie de fixation (6) par une partie de coupe (51), laquelle partie de coupe (51) peut, sous l'action d'une force agissant sur elle à l'encontre de la direction de percussion (43), être déplacée latéralement, et notamment simultanément à l'encontre de la direction de percussion, hors de la trajectoire de percussion de la partie de fixation (6) et notamment également du corps de marquage (2), de telle sorte que, lors de l'exécution d'une percussion de marquage, la partie de coupe (51) peut tout d'abord pratiquer un renfoncement récepteur, notamment en forme de fente, dans le bois à marquer, pour se dégager de la trajectoire de percussion précitée tandis que le mouvement de percussion se poursuit, la partie de fixation (6) pénétrant alors et/ou ensuite dans le renfoncement récepteur réalisé.

13. Dispositif d'enfoncement selon la revendication 12, **caractérisé** en ce que chaque élément coupant (50), opportunément précontraint dans la position initiale par force de ressort (54), est disposé avec possibilité de déplacement, et notamment en étant guidé en coulissement, sur un dispositif de guidage (52) solidaire de la tête de percussion, la direction allouée de déplacement s'étendant opportunément sous un angle aigu par rapport à la direction de percussion (43).

14. Dispositif d'enfoncement selon la revendication 12 ou 13, **caractérisé** en ce que chaque élément coupant (50) est monté à coulissement sur un dispositif de guidage (52) latéralement à côté d'un dispositif de retenue (44, 44′) pour les éléments de marquage (1) sur la tête de percussion (40, 40′), et il s'étend alors, en partant du dispositif de guidage (52), en oblique dans la direction de percussion et simultanément en direction de la trajectoire de percussion précitée.
